# FASCICULE DE BREVET EUROPEEN

(11) **EP 1 099 926 B1**
(45) Date de publication et mention de la délivrance du brevet: **21.01.2004**
(21) Numéro de dépôt: 00402942.7
(22) Date de dépôt: 24.10.2000
(51) Int. Cl.: F42B 12/22, F42B 12/56

(54) **Charge militaire duale, pour missile surface air, contre cibles conventionnelles et missiles balistiques tactiques**
Explosiver Gefechtskopf mit zwei Betriebsarten, der gegen konventionelle Ziele und gegen taktische ballistische Flugkörper verwendet werden kann
Dual mode explosive warhead for use against conventional targets and against tactical ballistic missiles

(30) Priorité: 09.11.1999 FR 9914074
(43) Date de publication de la demande: 16.05.2001
(73) Titulaire: SOCIETE D'ETUDES DE REALISATIONS ET D'APPLICATIONS TECHNIQUES ( S.E.R.A.T.), 18570 Le Subdray (FR)
(72) Inventeur: Goix, Eric, 91140 Villebon sur Yvette (FR); Lursat, Didier, 91470 Limours (FR)
(74) Mandataire: Armengaud Ainé, Alain

(56) Documents cités:
- FR-A- 2 599 134
- FR-A- 2 704 638
- US-A- 4 106 410
- US-A- 4 848 239

## Description

La présente invention concerne une charge militaire duale, pour missiles surface-air, destinée à l'attaque des cibles conventionnelles et également des missiles balistiques tactiques.

On sait que les charges militaires actuelles des missiles surface-air ne sont optimisées que pour un seul type d'objectif prédéterminé, alors que pour de nombreuses applications, ces charges explosives sont amenées à traiter plusieurs objectifs de types différents tels que notamment aéronefs et missiles. Il en résulte la nécessité de disposer de charges militaires différentes en fonction des objectifs à traiter étant donné qu'il est difficile de réaliser une charge assurant un compromis d'optimisation vis-à-vis des objectifs à traiter. Cette multiplicité de charges a bien entendu une incidence défavorable en particulier sur les coûts (de conception et de fabrication, de stockage, etc.) ainsi que sur la mise en oeuvre, ce qui pose des problèmes actuellement non résolus, voir à cet effect le document FR-A-2 704 638.

La présente invention s'est fixée pour objectif de résoudre ces problèmes en apportant une charge militaire unique, pour missiles surface-air conçue de façon à assurer la destruction, fonctionnelle ou structurale :
a) de cibles conventionnelles telles que notamment avions de combat, missiles tactiques subsoniques ou supersoniques ;
b) de missiles balistiques tactiques,

Cette double capacité de destruction est obtenue par le fait que la charge militaire selon l'invention possède deux modes de fonctionnement différents, chacun d'eux étant optimisés pour détruire l'un des deux types de cibles mentionnés ci-dessus.

Cette invention a donc pour objet une charge militaire pour missile surface-air conçue pour la destruction fonctionnelle ou structurale, d'une part, de cibles conventionnelles et d'autre part, de missiles balistiques tactiques caractérisée en ce qu'elle comprend :
- un chargement explosif principal constitué d'une pluralité de blocs élémentaires préformés ou non;
- une enveloppe génératrice d'éclats prédéterminés disposée périphériquement audit chargement explosif ;
- un système de mise à feu du chargement explosif, la détonation de ce dernier provoquant la fragmentation prédéterminée de l'enveloppe génératrice d'éclats ;
- un système de cordeaux détonants de découpage prévus sur ladite enveloppe génératrice d'éclats et,
- des colonnes d'explositfs de faible diamètre positionnées selon l'axe du chargement explosif de façon à réaliser une dislocation et une dispersion dudit chargement explosif et de l'enveloppe génératrice d'éclats découpée par ses cordeaux détonants.

La conception et la disposition de la charge militaire sont telles que l'on obtient les deux modes de fonctionnement différents mentionnés ci-après :
- contre les cibles conventionnelles : un premier mode de fonctionnement obtenu par la détonation de l'explosif principal provoquant la fragmentation prédéterminée du générateur d'éclats permettant de générer dans une gerbe focalisée des éclats rapides ( 1 500 à 2 000 m/s.) et de masse faible (quelques grammes) ;
- contre des missiles balistiques tactiques : un second mode de fonctionnement générant des éclats lents (vitesse inférieure à ou de l'ordre de 100 m/s.) et de masses importantes (quelques dizaines à quelques centaines de grammes), d'une part par découpage du générateur d'éclats par ses cordeaux détonants et, d'autre part, par la dislocation du chargement explosif, ces éclats réactifs explosant à l'impact sur la cible sous l'effet du choc intense généré par la vitesse relative importante.

Selon un mode de réalisation de la présente invention, ledit chargement explosif principal est constitué par un empilage d'une pluralité de disques circulaires comportant chacun une pluralité de secteurs circulaires.

D'autres caractéristiques et avantages de la présente invention ressortiront de la description faite ci-après en référence aux dessins annexés qui en illustrent un exemple de réalisation dépourvu de tout caractère limitatif.

Sur les dessins :
- La figure 1 est une vue en perspective d'une charge militaire selon la présente invention ;
- La figure 2 représente en perspective, vue de dessus, la charge illustrée par la figure 1 ;
- La figure 3 est une vue similaire à la figure 1 mais représentée avec arrachement partiel afin de montrer les constituants de ladite charge;
- La figure 4 est une vue similaire à la figure 1 illustrant la formation d'éclats préfragmentés conformément au premier mode de fonctionnement de cette charge militaire et,
- La figure 5 est une vue similaire à la figure 4 illustrant la formation d'éclats de masse importante conformément au second mode de fonctionnement de la charge.

En se référant aux dessins, on voit que, dans cet exemple de réalisation dépourvu de tout caractère limitatif, la charge militaire objet de la présente invention comprend un chargement explosif qui est constitué par un empilage d'une pluralité de disques circulaires 10, comportant chacun une pluralité de secteurs circulaires tels que 10a, 10b (figure 2). Cette charge peut être mise à feu par un relais renforçateur 12 lui-même actionné par un cordeau détonant de transmission 14. Ce système comporte en outre un dispositif de sécurité d'armement, non représenté sur le dessin et qui comporte deux sorties pyrotechniques, le cordeau détonant de transmission 14 étant relié à l'une de ces sorties.

De façon classique, le chargement explosif est enfermé dans une enveloppe génératrice d'éclats désignée dans son ensemble par la référence 16 et qui dans cet exemple de réalisation est constituée d'une pluralité de couronnes circulaires telles que 16a, 16b (figure 1). Cette enveloppe, de façon connue, comporte une fragmentation prédéterminée de manière à pouvoir générer des éclats de masse faible et de vitesse importante, lors de la mise à feu du chargement explosif 10 ainsi qu'on le décrira ci-après. Selon la présente invention, l'enveloppe génératrice d'éclats 16 peut être disposée sur ou sous la structure de la charge.

Selon l'invention, on prévoit des cordeaux détonants de découpage tels que 18 qui sont positionnés sur la surface extérieure ou intérieure de l'enveloppe génératrice d'éclats 16 ainsi qu'on le voit clairement sur les figures qui illustrent l'exemple de réalisation non limitatif selon lequel ces cordeaux de découpage 18 sont positionnés sur la surface extérieure de l'enveloppe 16. La fonction de ces cordeaux détonants est de provoquer une dislocation de l'enveloppe génératrice d'éclats afin de générer des éclats de masse importante et de faible vitesse, ainsi qu'on le décrira ci-après.

La charge comporte en outre des colonnes d'explosif de faible diamètre telles que 20a et 20b qui dans cet exemple de réalisation sont disposées selon l'axe du chargement explosif, ces colonnes d'explosif, qui sont connectées à l'autre sortie pyrotechnique du dispositif de sécurité d'armement mentionné ci-dessus, étant conçues afin d'assurer une dislocation puis une dispersion du chargement explosif 10, sans provoquer la mise à feu de celui-ci. Afin d'éviter cette mise à feu par le relais 12, les colonnes d'explosifs 20a et 20b sont isolées de ce dernier, par exemple, en les noyant dans un matériau amortisseur de choc 22 constitué par exemple d'une résine chargée en micro sphères de verre ou de tout autre matériau s'opposant à la mise à feu du relais 12 lors de l'initiation des colonnes d'explosifs 20a et 20b qui projettent à faible vitesse les éclats inertes et réactifs.

Le fonctionnement de cette charge militaire s'opère de la façon suivante :

### 1°) Attaque de cibles conventionnelles telles que notamment : avions de combat, missiles tactiques subsoniques ou supersoniques.

Dans ce premier mode de fonctionnement, la mise à feu du relais 12 provoque l'explosion du chargement explosif 10 de manière que l'enveloppe génératrice d'éclats 16 génère une gerbe focalisée d'éclats tels que 24 (figure 4), de vitesse importante, c'est-à-dire de l'ordre de 1 500 à 2 000 m./s. et de masse faible, de l'ordre de quelques grammes.

### 2°) Attaque de missiles balistiques tactiques.

Selon ce second mode de fonctionnement, le relais 12 n'est pas actionné, l'enveloppe génératrice d'éclats 16 est découpée par ses cordeaux détonants tels que 18 de manière à générer, des éclats inertes tels que 26 représentés par la zone hachurée sur la figure 5, ces éclats étant de masse importante, c'est-à-dire de quelques dizaines à quelques centaines de grammes et de vitesse inférieure à 100 m./s.. Par ailleurs, on génère des éclats réactifs qui résultent de la dislocation du chargement explosif 10 provoquée par la mise à feu des colonnes d'explosifs 20a et 20b qui mettent en vitesse des éclats inertes ou réactifs.

On réalise ainsi une dispersion du chargement explosif en ses éléments constitutifs 10a et 10b. Ainsi, selon ce second mode de fonctionnement, la charge militaire génère des éclats inertes 26 et, des éclats réactifs résultant de la dislocation du chargement 10, lesquels explosent à l'impact sur la cible, grâce à leur grande vitesse relative. La cible est donc détruite d'une part, par l'action de cette explosion et d'autre part, par celle des éclats inertes tels que 26.

On comprend de la lecture faite ci-dessus que la présente invention apporte une solution simple et efficace au problème de la conception d'une charge militaire duale permettant à la fois l'attaque de cibles conventionnelles et de missiles balistiques tactiques.

Parmi les avantages apportés par l'invention, on peut citer notamment les suivants :
- la génération d'éclats réactifs permet de doubler la masse des éclats projetés permettant d'obtenir une densité d'éclats plus élevée et plus homogène dans la gerbe développée autour du missile surface-air ;
- le second mode de fonctionnement permet également d'assurer la fonction neutralisation du missile sol-air en cas de défaillance de son guidage. En effet, les cordeaux détonants tels que 18 découpent la structure de la charge, c'est-à-dire la structure du missile, sans initier l'explosif 10 du chargement. Ainsi, on obtient les modes de fonctionnement suivants :
   Premier mode de fonctionnement : attaque des cibles conventionnelles ou autodestruction du missile ;
   Second mode de fonctionnement : attaque des missiles balistiques tactiques ou neutralisation du missile.

Il demeure bien entendu que la présente invention n'est pas limitée aux modes de mise en oeuvre et aux exemples de réalisation décrits et/ou mentionnés ci-dessus mais qu'elle en englobe toutes les variantes prévues dans les revendications.

## Revendications

1. Charge militaire pour missile surface-air conçue pour la destruction fonctionnelle ou structurale, d'une part, de cibles conventionnelles telles que avions de combat, missiles tactiques subsoniques ou supersoniques et d'autre part, de missiles balistiques tactiques **caractérisée en ce qu'**elle comprend :
- un chargement explosif principal constitué d'une pluralité de blocs élémentaires (10, 10a, 10b) préformés ou non ;
- une enveloppe génératrice d'éclats prédéterminés (16) disposée périphériquement audit chargement explosif (10) ;
- un système de mise à feu (12) du chargement explosif, la détonation de ce dernier provoquant la fragmentation prédéterminée de l'enveloppe génératrice d'éclats ;
- un système de cordeaux détonants (18) prévus sur ladite enveloppe génératrice d'éclats et,
- des colonnes d'explosifs de faible diamètre (20a, 20b) positionnés selon l'axe du chargement explosif de façon à réaliser une dislocation et une dispersion dudit chargement explosif et de l'enveloppe génératrice d'éclats découpée par ses cordeaux détonants ;
- la conception et la disposition de la charge militaire étant telles que l'on obtient deux modes de fonctionnement différents :
- contre les cibles conventionnelles : un premier mode de fonctionnement obtenu par la détonation de l'explosif principal (10) provoquant la fragmentation prédéterminée du générateur d'éclats permettant de générer dans une gerbe focalisée des éclats rapides (24) ayant une vitesse de l'ordre de 1 500 à 2 000 m/s. et de masse faible, de quelques grammes
- contre des missiles balistiques tactiques : un second mode de fonctionnement générant des éclats lents (26), présentant une vitesse inférieure à ou de l'ordre de 100 m/s. et de masses importantes, de quelques dizaines à quelques centaines de grammes, d'une part par découpage du générateur d'éclats (16) par ses cordeaux détonants (18) et, d'autre part, par la dislocation du chargement explosif, ces éclats réactifs explosant à l'impact sur la cible sous l'effet du choc intense généré par la vitesse relative importante.

2. Charge militaire selon la revendication 1 **caractérisée en ce que** ledit chargement explosif principal est constitué par un empilage d'une pluralité de disques circulaires (10) comportant chacun une pluralité de secteurs circulaires (10a; 10b) ;

3. Charge militaire selon l'une des revendications 1 ou 2 **caractérisée en ce que** le système de mise à feu (12) du chargement explosif principal (10) est isolé des colonnes d'explosifs (20a, 20b) en noyant ces derniers dans un matériau amortisseur de chocs (22).

4. Charge militaire selon la revendication 3 **caractérisée en ce que** ledit matériau amortisseur de chocs (22) est une résine chargée de micro-sphère de verre.

5. Charge militaire selon la revendication 1 **caractérisée en ce qu'**elle comporte un dispositif de sécurité d'armement présentant deux sorties pyrotechniques sur lesquelles sont respectivement connectés le système de mise à feu (12) du chargement explosif (10) et les colonnes d'explosifs de faible diamètre (20a, 20b).

6. Charge militaire selon la revendication 1 **caractérisée en ce que** le système de cordeaux détonants (18) est positionné sur la surface extérieure de l'enveloppe génératrice d'éclats (16).

7. Charge militaire selon la revendication 1 **caractérisée en ce que** le système de cordeaux détonants (18) est positionné sur la surface intérieure de l'enveloppe génératrice d'éclats (16).

8. Charge militaire selon la revendication 1 **caractérisée en ce que** l'enveloppe génératrice d'éclats est disposée sous la structure de la charge.

9. Charge militaire selon la revendication 1 **caractérisée en ce que** l'enveloppe génératrice d'éclats est disposée sur la structure de la charge.

## Claims

1. A warhead for a surface-to-air missile for the functional or structural destruction firstly of conventional targets, such as fighter aircraft, subsonic or supersonic tactical missiles, and secondly of tactical ballistic missiles,
**characterised in that** it comprises:
- a main explosive charge formed by a plurality of preformed or non-preformed elementary units (10, 10a, 10b);
- a casing generating predetermined bursts (16) which is disposed peripherally in relation to the said explosive charge (10);
- an ignition system (12) for the explosive charge, the detonation of the latter causing the predetermined fragmentation of the burst-generating casing,
- a system of detonating fuses (18) provided on the said burst-generating casing, and
- small-diameter columns of explosive (20a, 20b) positioned along the axis of the explosive charge so as to produce a dislocation and a dispersion of the said explosive charge and of the burst-generating casing cut by its detonating fuses;
- the design and arrangement of the warhead being such that two different modes of operation are obtained:
- against conventional targets: a first mode of operation obtained by the detonation of the main explosive (10) causing the predetermined fragmentation of the burst-generating casing enabling rapid bursts (24) having a speed in the order of 1,500 to 2,000 m/s and a low mass of a few grammes to be generated in a focused shower;
- against tactical ballistic missiles: a second mode of operation which generates slow bursts (26), having a speed lower than or in the order of 100 m/s and large masses of a few tens to a few hundreds of grammes, firstly by cutting the burst-generating shell (16) by its detonating fuses (18) and secondly by the dislocation of the explosive charge, these reactive bursts exploding on impact on the target under the effect of the intense shock generated by the great relative speed.

2. A warhead according to Claim 1,
**characterised in that** the said main explosive charge is formed by a stack of a plurality of circular disks (10), each comprising a plurality of circular sectors (10a; 10b);

3. A warhead according to one of Claims 1 or 2,
**characterised in that** the ignition system (12) of the main explosive charge (10) is isolated from the columns of explosive (20a, 20b) by embedding the latter in a shock-absorbent material (22).

4. A warhead according to Claim 3,
**characterised in that** the said shock-absorbent material (22) is a resin charged with microspheres of glass.

5. A warhead according to Claim 1,
**characterised in that** it comprises an armament safety device having two pyrotechnic outlets at which are respectively connected the ignition system (12) of the explosive charge (10) and the low-diameter columns of explosive (20a, 20b).

6. A warhead according to Claim 1,
**characterised in that** the system of detonating fuses (18) is positioned on the outer surface of the burst-generating casing (16).

7. A warhead according to Claim 1,
**characterised in that** the system of detonating fuses (18) is positioned on the inner surface of the burst-generating casing (16).

8. A warhead according to Claim 1,
**characterised in that** the burst-generating casing is disposed beneath the structure of the charge.

9. A warhead according to Claim 1,
**characterised in that** the burst-generating casing is disposed on the structure of the charge.

## Patentansprüche

1. Gefechtskopf für Boden-Luft-Raketen, vorgesehen zum funktionalen oder strukturellen Zerstören einerseits von konventionellen Zielen wie Kampfflugzeugen, taktischen Unter- oder Überschall-Lenkwaffen und andererseits von ballistischen taktischen Lenkwaffen, **dadurch gekennzeichnet, dass** er umfasst:
- eine explosive Haupt-Ladung, die aus einer Mehrzahl von elementaren, vorgeformten oder nicht vorgeformten Blöcken (10, 10a, 10b) gebildet ist,
- eine vorbestimmte Splitter erzeugende Umhüllung (16), welche um besagte explosive Ladung (10) herum angeordnet ist,
- ein System (12) zum Zünden der explosiven Ladung, wobei die Detonation der letzteren die vorbestimmte Fragmentierung der Splitter erzeugenden Umhüllung herbeiführt,
- ein System von Detonations-Zündschnüren (18), die auf der besagten Splitter erzeugenden Umhüllung vorgesehen sind,
- Sprengstoffsäulen (20a, 20b) geringen Durchmessers, die entlang der Achse der explosiven Ladung so angeordnet sind, dass sie eine Verdrängung und eine Verteilung der besagten explosiven Ladung und der Splitter erzeugenden Umhüllung bewirken, die von ihren Detonations-Zündschnüren aufgeschnitten wird,
- wobei die Konzeption und die Anordnung des Gefechtskopfes so sind, dass man zwei unterschiedliche Funktionsmodi erzielt:
- gegen konventionelle Ziele: ein erster Funktionsmodus, der durch die Detonation der explosiven Haupt-Ladung (10) erzielt wird, welche die vorbestimmte Fragmentierung des Splitter-Erzeugers herbeiführt, was es erlaubt, in einer fokussierten Garbe schnelle Splitter (24) zu erzeugen, die eine Geschwindigkeit in der Größenordnung von 1.500 bis 2.000 m/s und eine geringe Masse von einigen Gramm haben;
- gegen ballistische taktische Lenkwaffen: ein zweiter Funktionsmodus, der langsame Splitter (26) erzeugt, die eine Geschwindigkeit der Größenordnung von 100 m/s oder weniger und eine bedeutende Masse von einigen zig oder einigen hundert Gramm haben, einerseits durch Auftrennen des Splitter-Erzeugers (16) durch seine Detonations-Zündschnüre (18) und andererseits durch die Verdrängung der explosiven Ladung, wobei diese reaktiven Splitter beim Aufprall auf das Ziel unter dem Einfluss des von der relativ bedeutenden Geschwindigkeit erzeugten starken Stoßes explodieren.

2. Gefechtskopf nach Anspruch 1, **dadurch gekennzeichnet, dass** besagte explosive Haupt-Ladung durch einen Stapel einer Mehrzahl von kreisförmigen Scheiben (10) gebildet ist, die jede eine Mehrzahl von Kreissektoren (10a, 10b) umfasst.

3. Gefechtskopf nach Anspruch 1 oder 2, **dadurch gekennzeichnet, dass** das Zündsystem (12) der explosiven Haupt-Ladung (10) von den Sprengstoffsäulen (20a, 20b) getrennt ist, indem letztere in ein Stöße dämpfendes Material (22) eingebettet sind.

4. Gefechtskopf nach Anspruch 3, **dadurch gekennzeichnet, dass** besagtes Stöße dämpfendes Material (22) ein mit Mikrokügelchen aus Glas versetztes Harz ist.

5. Gefechtskopf nach Anspruch 1, **dadurch gekennzeichnet, dass** er eine Einrichtung zum Sichern des Scharfmachens umfasst, die zwei pyrotechnische Ausgänge hat, mit denen jeweils das Zündsystem (12) der explosiven Ladung (10) und die Sprengstoffsäulen (20a, 20b) geringen Durchmessers verbunden sind.

6. Gefechtskopf nach Anspruch 1, **dadurch gekennzeichnet, dass** das System der Detonations-Zündschnüre (18) auf der äußeren Oberfläche der Splitter erzeugenden Umhüllung (18) angeordnet ist.

7. Gefechtskopf nach Anspruch 1, **dadurch gekennzeichnet, dass** das System der Detonations-Zündschnüre (18) auf der inneren Oberfläche der Splitter erzeugenden Umhüllung (18) angeordnet ist.

8. Gefechtskopf nach Anspruch 1, **dadurch gekennzeichnet, dass** die Splitter erzeugende Umhüllung unter der Struktur der Ladung angeordnet ist.

9. Gefechtskopf nach Anspruch 1, **dadurch gekennzeichnet, dass** die Splitter erzeugende Umhüllung auf der Struktur der Ladung angeordnet ist.
